# DEMANDE DE BREVET EUROPEEN

(11) **EP 0 004 948 A1**
(43) Date de publication de la demande: **31.10.1979**
(21) Numéro de dépôt: 79101129.9
(22) Date de dépôt: 12.04.1979
(51) Int. Cl.: F15B 15/22, G05D 13/00

(54) **Vérin à piston amorti**

(30) Priorité: 14.04.1978 FR 7811047
(71) Demandeur: COMPAGNIE PARISIENNE D'OUTILLAGE A AIR COMPRIME Société anonyme dite:, F-74130 Bonneville (FR)
(72) Inventeur: Tour, Christian, F-74480 Assy (FR); Ducrettet, Philippe, F-74130 Bonneville (FR)
(74) Mandataire: Weinmiller, Jürgen

(57) **Abrégé**

L'invention est relative à un dispositif de demarrage d'un vérin à piston amorti, comportant sur une face une bague d'amortissement (6) coopérant en fin de course avec un clapet flottant (7) disposée dans un logement circulaire (8) du fond du vérin pour former une chambre d'amortissement. Ledit logement (8) a un premier côté ouvert sur la chambre d'amortissement (20) et comporte un moyen de retenue (9) pour le clapet (7). Un deuxième côté opposé (81) forme avec la paroi en regard de la périphérie du clapet une chambre intermédiaire (82) reliée par un passage (80) à une chambre de commande (31) du vérin. Ledit clapet comporte un premier moyen (70) de communication permanente entre la chambre d'amortissement et la chambre intermédiaire, un deuxième moyen (73) pour fermer le passage entre la chambre intermédiaire et la chambre de commande lorsque le clapet est appliqué contre ledit moyen de retenue sous l'effet de la pression de la chambre de commande et un troisième moyen d'étanchéité (72) coopérant avec la bague.

## Description

L'invention est relative à un dispositif de démarrage d'un vérin à piston amorti par bague d'amortissement en fin de course.

Avec ce type de vérin au moment du démarrage la bague d'amortissement, qui a pénétré dans un logement du fond du cylindre, entrave l'application de la pression de manoeuvre du vérin sur la totalité de la face concernée du piston. Il en résulte une sensible réduction de la force du démarrage s'exerçant sur le piston et, en conséquence, un démarrage lent. Pour pallier cet inconvénient, on a imaginé de disposer sur le fond du cylindre, entre la chambre d'alimentation du vérin et la chambre d'amortissement constituant "l'espace mort", un clapet généralement destiné d'une part à assurer l'application de la pression de manoeuvre du vérin contre la partie de la face du piston située au droit de cet espace mort et d'autre part à s'opposer à l'évacuation de la pression engendrée dans la chambre d'amortissement. Mais une telle solution exigeait un double usinage du fond du cylindre, l'un pour le logement du clapet et l'autre plus compliqué pour assurer l'application de la pression de manoeuvre du piston.

L'invention a pour but la réalisation d'un dispositif de démarrage rapide d'un vérin à piston amorti par bague de réalisation plus simple et par suite plus économique.

L'invention a pour objet un dispositif de démarrage d'un vérin à piston amorti, comportant sur une face une bague d'amortissement coopérant en fin de course avec un clapet flottant disposé dans un logement circulaire du fond du vérin pour former une chambre d'amortissement, caractérisé en ce que ledit logement a un premier côté ouvert sur la chambre d'amortissement et comportant un moyen de retenue du clapet dans le logement et un deuxième côté opposé formant avec la paroi en regard de la périphérie du clapet une chambre intermédiaire reliée par un passage à une chambre de commande du vérin, et en ce que ledit clapet comporte un premier moyen de communication permanente entre la chambre d'amortissement et la chambre intermédiaire et un deuxième moyen pour fermer le passage entre la chambre intermédiaire et la chambre de commande lorsque le clapet est appliqué contre le deuxième côté sous l'effet de la pression de la chambre d'amortissement, ledit deuxième moyen laissant ce passage libre lorsque le clapet est appliqué contre ledit moyen de retenue sous l'effet de la pression de la chambre de commande, ledit clapet comportant des moyens d'étanchéité coopérant avec la bague.

De préférence, le clapet est constitué par une rondelle munie sur sa face en regard du deuxième côté de son logement d'un talon formant un joint coopérant avec ledit deuxième côté, et de talons formant des joints coopérant avec la bague.

Selon un mode de réalisation, le moyen de communication entre la chambre d'amortissement et la chambre intermédiaire est constitué par une série de perforations ménagées sur la périphérie de la rondelle au-delà du talon.

Selon un autre mode de réalisation, le moyen de communication entre la chambre d'amortissement et la chambre intermédiaire est constitué par des découpes pratiquées sur la périphérie de la rondelle.

Les caractéristiques et avantages du dispositif ressortiront de la description de modes de réalisation de l'invention donnés à titre illustratif dans les figures.
La figure 1 est une vue en élévation semi-coupée d'un vérin à piston amorti comportant un dispositif selon l'invention.
La figure 2 est une vue à plus grande échelle du détail II de la fig. 1.
La figure 3 est une vue à plus grande échelle du détail III de la fig. 1.
La figure 4 est une vue de profil du clapet selon la figure 1.
Les figures 5 et 6 sont des vues de profil d'autres variantes de réalisation du clapet.

Dans la figure 1 on a désigné par 1 l'ensemble d'un vérin comprenant un piston 2 mobile dans un cylindre 10 entre un fond avant 3 et un fond arrière 4. Une tige de manoeuvre 5, qui traverse le fond avant 3 suivant son axe, est assujettie au piston 2, à l'aide de moyens classiques non représentés. Le piston comporte sur sa face latérale un joint porteur 23, sur sa face avant 21 un joint d'étanchéité 24 et sur sa face arrière 22 un joint d'étanchéité 25.

Sur chacune de ses faces 21 et 22 le piston 2 comporte une bague d'amortissement cylindrique 6 susceptible de s'engager dans un alésage cylindrique 30 et 40 du fond 3 et 4 disposé en regard. Chacun des alésages cylindriques 30 et 40 débouche à une extrémité dans une chambre de commande 31 et 41 et est muni à l'autre extrémité, disposée en regard de la face 21 ou 22 correspondante du piston 2, d'un clapet 7 coopérant avec la bague 6.

Le cylindre 10, chacune des bagues 6, la face attenante 21 et 22 du piston, le fond disposé en regard avec le clapet 7, délimitent en fin de course, lorsque la bague est engagée dans l'alésage 30 ou 40 du fond, une chambre d'amortissement 20.

Chaque clapet 7 est disposé dans un logement circulaire 8 ménagé sur la face 32 ou 42 du fond 3 ou 4 et débouchant d'un côté sur la chambre d'amortissement 20 et du côté opposé ₈¹ sur l'alésage 30 ou 40. Grâce à une bague élastique circulaire 9 encastrée dans une gorge 83 du logement 8, le clapet est maintenu prisonnier dans le logement entre la bague 9 et le fond 81.

Le clapet 7 est constitué par une rondelle 71 revêtue sur son diamètre intérieur et sur une partie de ses faces latérales d'un joint comportant sur les extrémités de son diamètre intérieur deux talons circulaires 72, destinées à coopérer avec la bague 6, et sur sa face en regard du côté 81 d'un talon circulaire 73. Des perforations 70 entre les deux faces de la rondelle 71 sont ménagées sur sa périphérie au-delà du talon 73.

Le clapet 7 est disposé flottant dans le logement 8 entre un côté où la périphérie de la rondelle 71 vient en butée contre la bague 9 et le côté opposé 81, contre lequel le talon 73 vient en butée. La périphérie de la rondelle 71, le côté 81 en regard et la paroi latérale attenante du logement 8 délimitent ainsi une chambre intermédiaire 82.

Le fonctionnement du dispositif s'établit de la manière suivante.

Lorsque le piston est en fin de course, par exemple du côté avant, et que l'on établit la pression de manoeuvre dans la chambre de commande 31, celle-ci vient s'exercer contre le clapet 7 qui se déplace dans le logement 8, la rondelle 71 venant en butée contre la bague 9. Mais grâce aux perforations 70 la pression de manoeuvre est transmise dans la chambre 20 et à la face 21 du piston, ce qui provoque un démarrage rapide du vérin.

Lorsque,-,au contraire, la bague 6 arrive en fin de course, par exemple, dans l'alésage 40 du fond arrière 4, la pression d'amortissement engendrée dans la chambre d'amortissement 20 repousse le clapet 7 vers le côté 81, ce qui a pour effet d'obturer le passage 80 et la communication entre chambre de commande 41 et la chambre intermédiaire 82, c'est-à-dire la chambre d'amortissement 20.

Les figures 5 et 6 montrent des variantes de réalisation du clapet dans lesquelles les perforations 70 de la figure 3 sont remplacées par des découpes de la périphérie de la rondelle au-delà du talon 73. Dans la figure 5 ces découpes sont constituées par des échancrures 74 de la périphérie de la rondelle 71 et dans la figure 6 par de simples bords tombés formant des plats 75.

Il est évident que l'invention n'est nullement limitée aux modes de réalisations qui viennent d'être décrits et représentés et qui n'ont été donnés qu'à titre d'exemple ; en particulier, on peut, sans sortir du cadre de l'invention, modifier certaines dispositions ou remplacer certains moyens par des moyens équivalents, ou encore remplacer certains éléments par d'autres susceptibles d'assurer la même fonction technique ou une fonction technique équivalente.

## Revendications

1. Vérin à piston amorti comportant sur une face une bague d'amortissement coopérant en fin de course avec un clapet flottant disposé dans un logement circulaire du fond du vérin pour former une chambre d'amortissement, caractérisé en ce que ledit logement (8) a un premier côté ouvert sur la chambre d'amortissement (20) et comportant un moyen de retenue (9) du clapet (7) dans le logement et un deuxième côté opposé (81) formant avec la paroi en regard de la périphérie du clapet une chambre intermédiaire (82) reliée par un passage (80) à une chambre de commande (31) du vérin, et en ce que ledit clapet comporte un premier moyen (70, 74 et 75) de communication permanente entre la chambre d'amortissement et la chambre intermédiaire et un deuxième moyen (73) pour fermer le passage entre la chambre intermédiaire et la chambre de commande lorsque le clapet est appliqué contre le deuxième côté sous l'effet de la pression de la chambre d'amortissement, ledit deuxième moyen laissant ce passage libre lorsque le clapet est appliqué contre ledit moyen de retenue sous l'effet de la pression de la chambre de commande, ledit clapet comportant des moyens d'étanchéité (72) coopérant avec la bague(6).

2. Vérin selon la revendication 1, caractérisé en ce que le clapet est constitué par une rondelle (71) munie sur sa face en regard du deuxième côté de son logement d'un talon (73) formant un joint coopérant avec ledit deuxième côté (81), et de talons (72) formant des joints coopérant avec la bague (6).

3. Vérin selon la revendication 2, caractérisé en ce que le moyen de communication entre la chambre d'amortissement (20) et la chambre intermédiaire (82) est constitué par une série de perforations (70) ménagées sur la périphérie de la rondelle (71) au-delà du talon (73).

4. Vérin selon la revendication 2, caractérisé en ce que le moyen de communication entre la chambre d'amortissement et la chambre intermédiaire est constitué par des découpes (74,75) pratiquées sur la périphérie de la rondelle.
